# EUROPÄISCHE PATENTSCHRIFT

(11) **EP 3 533 752 B1**
(45) Veröffentlichungstag und Bekanntmachung des Hinweises auf die Patenterteilung: **22.03.2023**
(21) Anmeldenummer: 19158782.3
(22) Anmeldetag: 22.02.2019
(51) Int. Cl.: B66F 9/22

(54) **FLURFÖRDERZEUG MIT MINDESTENS EINEM HYDRAULISCHEN MASTHUBZYLINDER**
INDUSTRIAL TRUCK WITH AT LEAST ONE HYDRAULIC MAST LIFTING CYLINDER
CHARIOT DE MANUTENTION DOTÉ D'AU MOINS UN CYLINDRE DE LEVAGE À MÂT HYDRAULIQUE

(30) Priorität: 28.02.2018 DE 102018104586
(43) Veröffentlichungstag der Anmeldung: 04.09.2019
(73) Patentinhaber: Jungheinrich Aktiengesellschaft, 22047 Hamburg (DE)
(72) Erfinder: Fischer, Kai, 22459 Hamburg (DE); Frey, Johannes Michael, 21493 Louisenhof (DE)
(74) Vertreter: Hauck Patentanwaltspartnerschaft mbB

(56) Entgegenhaltungen:
- EP-A2- 0 592 235

## Beschreibung

Die vorliegende Erfindung betrifft ein Flurförderzeug mit mindestens einem hydraulischen Masthubzylinder. Der Masthubzylinder ist mit einem Hydraulikblock über eine Hydraulikanordnung verbunden. Die Hydraulikanordnung begrenzt eine Senkgeschwindigkeit des Masthubzylinders.

Hubgerüste an einem Flurförderzeug besitzen in der Regel mindestens einen Masthubzylinder und einen Freihubzylinder. Über den Masthubzylinder werden in dem Hubgerüst Mastabschnitte teleskopisch gegeneinander verschoben. Der Freihubzylinder bewegt ein Lasttragmittel relativ zu einem inneren Mastabschnitt. Zum Zwecke der Risikominderung und durch Normen vorgegeben, ist die maximale Senkgeschwindigkeit eines Hubgerüstes begrenzt. Die Begrenzung wird über die Hydraulikanordnung durch eine entsprechende Drossel erreicht. Vorgesehen ist beispielsweise eine Senkgeschwindigkeit von 0,6 m/s für einen Beladungszustand nahe der Nennlast. Ein Fahrzeugbediener gibt beispielsweise über einen Bedienhebel eine gewünschte Senkgeschwindigkeit vor, die auf ihre Zulässigkeit überprüft wird. Aus Gründen der Sicherheit ist die Hydraulikanordnung zusätzlich mit einer Leitungsbruchsicherung ausgestattet. Die Leitungsbruchsicherung erfüllt die Aufgabe, bei einer gebrochenen Leitung ein Abstürzen der Last zu verhindern.

Bei bekannten Flurförderzeugen nimmt das Absenken des Lastteils aus großen Hubhöhen nach einem Absetzen der Last einen großen Zeitanteil in Anspruch. Da das Flurförderzeug erst verfahren werden darf, wenn das Lastteil abgesenkt ist, entsteht eine Wartezeit, die sich bei der Arbeit in großen Hubhöhen aufsummieren kann.

Aus der EP 0 592 235 A2 ist ein Flurförderzeug gemäß dem Oberbegriff des Hauptanspruchs bekannt, welches eine Hydraulikanordnung aufweist, die die Senkgeschwindigkeit des Masthubzylinders begrenzt. Neben dem Haupthub- und Senkventil sind zwei weitere Ventile vorgesehen, welche geschlossen werden können um die Senkgeschwindigkeit durch Minderung des Volumenstroms zu begrenzen.

Der Erfindung liegt die Aufgabe zugrunde, ein Flurförderzeug bereitzustellen, das effizient auch bei großen Hubhöhen eingesetzt werden kann.

Erfindungsgemäß wird die Aufgabe durch ein Flurförderzeug mit Anspruch 1 gelöst. Vorteilhafte Ausgestaltungen bilden die Gegenstände der Unteransprüche.

Das erfindungsgemäße Flurförderzeug besitzt mindestens einen hydraulischen Masthubzylinder, der mit einem Hydraulikblock über eine Hydraulikanordnung verbunden ist. Die Hydraulikanordnung begrenzt hierbei die Senkgeschwindigkeit des Masthubzylinders. Erfindungsgemäß ist die Hydraulikanordnung ausgebildet, die Senkgeschwindigkeit lastabhängig auf mindestens zwei Maximalwerte zu begrenzen, von denen ein erster Maximalwert für die Senkgeschwindigkeit bei einem vorbestimmten Lastwert, insbesondere bei Nennlast und ein zweiter Maximalwert für die Senkgeschwindigkeit bei einer zweiten Last kleiner als der ersten Last vorliegt. Der erste Maximalwert ist dabei bevorzugt kleiner als der zweite Maximalwert. Die erfindungsgemäße Lösung schafft die Möglichkeit, den Masthubzylinder lastabhängig mit mindestens zwei unterschiedlichen Senkgeschwindigkeiten abzusenken. Hierbei ist vorgesehen, dass bei einer größeren Belastung der Masthubzylinder mit einer kleineren Senkgeschwindigkeit abgesenkt wird. Bei einer niedrigeren Last oder rein bei seinem Eigengewicht, kann der Masthubzylinder mit einer größeren Geschwindigkeit abgesenkt werden. Durch die erfindungsgemäße Ausgestaltung der Hydraulikanordnung kann also, nach in der Höhe abgesetzter Last, der Hubmast mit großer Geschwindigkeit wieder abgesenkt werden. Bei einem dauerhaften Einsatz eines Flurförderzeugs insbesondere bei großen Hubhöhen entsteht hier durch ein schnelles Leerabsenken und ein deutlich verbessertes Einsatzverhalten des Flurförderzeugs.

In einer bevorzugten Ausgestaltung ist die Hydraulikanordnung mit mindestens zwei voneinander getrennten Senkpfaden ausgestattet. Jeder der Senkpfade besitzt jeweils eine Lastbruchsicherung. Durch die Verwendung von zwei Senkpfaden kann zwischen zwei Senkgeschwindigkeiten umgeschaltet werden. Die Verwendung von zwei Senkpfaden schließt noch nicht zwingend ein, dass nur zwischen zwei Senkgeschwindigkeiten in diskreter Form umgeschaltet werden kann. Es ist durchaus auch denkbar, einen kontinuierlichen Übergang zwischen den beiden voneinander getrennten Senkpfaden vorzusehen. Jeder der Senkpfade ist mit einer Lastbruchsicherung ausgestattet sodass sichergestellt ist, dass für jede der Senkgeschwindigkeiten eine Lastbruchsicherung vorgesehen ist.

Bevorzugt definiert jeder der beiden Senkpfade einen maximalen Volumenstrom für die Senkbewegung. Der Volumenstrom bestimmt hierbei im Wesentlichen die Senkgeschwindigkeit des Masthubzylinders.

Bei dem erfindungsgemäßen Flurförderzeug wird zwischen dem ersten und dem zweiten Maximalwert mit Hilfe einer Druckwaage umgeschaltet. An der Druckwaage liegt ein Druck aus dem Masthubzylinder als Steuerdruck an. Dieser anliegende Druck kann durchaus auch reduziert oder erhöht sein, damit die Druckwaage anspricht.

Für das Umschalten zwischen den beiden Maximalwerten für die Senkgeschwindigkeiten ist vorgesehen, entweder ein Sperrventil oder ein Umschaltventil vorzusehen. Im ersteren Fall betätigt die Druckwaage ein Sperrventil, mit dem einer der Senkpfade (Q1) gesperrt, oder zu dem anderen Senkpfad (Q2) zugeschaltet wird, sodass bei gesperrtem Senkpfad der erste Maximalwert und bei zugeschaltetem Senkpfad der zweite Maximalwert als Senkgeschwindigkeit für den Masthubzylinder vorliegt. Mit dem Sperrventil wird ein zweiter Senkpfad wahlweise gesperrt oder parallel zum ersten Senkpfad geschaltet. Mit der Parallelschaltung addiert sich der Volumenstrom der beiden Senkpfade, sodass sich der Volumenstrom addiert und die Senkgeschwindigkeit vergrößert.

In einer bevorzugten Ausgestaltung weist das Sperrventil einen in einem Ventilblock mit einem gegen eine Federkraft vorgespannten Ventilschieber auf, der ansprechend auf einen Druck in dem ersten Senkpfad gegen eine Federvorspannung in eine den zweiten Senkpfad schließende Position vorgeschoben wird. Aufgrund der Federkraft ist der Ventilschieber also in eine Stellung vorgespannt, in der beide Senkpfade parallel geschaltet sind. Ist der Ventilschieber in seiner federvorgespannten Stellung, so sind beide Senkpfade angeschlossen. Steigt der Druck in dem ersten Senkpfad an, so wird dies als Anzeichen für eine große Last genommen und der Ventilschieber in seine Sperrposition vorgeschoben.

In der zweiten bevorzugten Ausgestaltung ist ein Umschaltventil vorgesehen, mit dem zwischen dem ersten Senkpfad und dem zweiten Senkpfad derart umgeschaltet wird, dass entweder der erste Maximalwert bei dem ersten Senkpfad, oder der zweite Maximalwert bei dem zweiten Senkpfad auftritt. Auch das Umschaltventil arbeitet mit einer Druckwaage. Das Umschaltventil weist in einem Ventilblock einen gegen eine Federkraft vorgespannten Ventilschieber auf, der abhängig von seiner Stellung wahlweise einen der Senkpfade sperrt. Hierbei ist der Ventilschieber konstruktiv derart ausgebildet, dass die beiden Senkpfade nur alternativ zueinander gesperrt werden können.

Für das erfindungsgemäße Flurförderzeug ist bevorzugt ein Umschaltlastwert vorgesehen, der kleiner oder gleich der Nennlast ist, bei dessen Überschreiten die Senkgeschwindigkeit auf den ersten Maximalwert umgeschaltet wird. Ein solches Verhalten ist Normkonform, da diese sich auf die maximale Senkgeschwindigkeit bei Nennlast bezieht.

In einer bevorzugten Weiterbildung ist für einen Freihubzylinder des Flurförderzeugs eine weitere Hydraulikanordnung vorgesehen, die die Senkgeschwindigkeit lastabhängig auf mindestens zwei Maximalwerte begrenzen kann. Wie beim Masthubzylinder kann auch beim Freihubzylinder für eine große Last eine kleinere Senkgeschwindigkeit definiert sein, als für eine kleinere Last, die auch im Freihub eine größere Senkgeschwindigkeit zulässt.

Die vorliegende Erfindung wird anhand von zwei Ausführungsbeispielen näher erläutert. Es zeigen:
- Fig. 1: einen hydraulischen Schaltplan mit einem Sperrventil zwischen einem ersten und einem zweiten Senkpfad,
- Fig. 2: ein zweites Ausführungsbeispiel mit einem Umschaltventil zwischen dem ersten und dem zweiten Senkpfad,
- Fig. 3: eine schematische Ansicht einer Hydraulikanordnung mit einem Sperrventil,
- Fig.4: eine schematische Ansicht einer Hydraulikanordnung mit einem Umschaltventil und
- Fig. 5: eine schematische Ansicht einer Hydraulikanordnung mit einem anderen Sperrventil, das von dem in Fig. 3 verschieden ist.

Figur 1 zeigt in einer schematischen Ansicht zwei Masthubzylinder 10 sowie einen Freihubzylinder 12. Die Unterscheidung zwischen Masthubzylinder und Freihubzylinder ergibt sich aus der Anordnung und Wirkungsweise der hydraulischen Zylinder in einem Hubgerüst. Das Hubgerüst besitzt mehrere teleskopierbare Mastabschnitte, wobei die Mastabschnitte relativ zueinander durch die Masthubzylinder verfahren werden. Der Freihubzylinder hebt das Lasttragmittel relativ zu dem am weitesten anhebbaren Mastabschnitt.

Masthubzylinder 12 und Freihubzylinder 10 werden gemeinsam über einen Hydraulikblock (nicht dargestellt) mit einem Hydraulikfluid versorgt. Hierbei sind die Zylinder an einem Hydraulikblock angeschlossen, dessen Ausgangsleitung 14 die Eingangsleitung zu den Hydraulikanordnungen 16 und 18 besitzt. Die Hydraulikanordnungen 16 besitzen zwei Senkpfade 20, 22, während in dem dargestellten Ausführungsbeispiel der Freihubzylinder 12 nur einen einzigen Senkpfad 24 besitzt. Jeder der Senkpfade 20, 22, 24 besitzt eine Lastbruchsicherung (LBS), die im Falle eines Fehlers ein langsames kontrolliertes Senken selbst bei Last sicherstellt. Lastbruchsicherungen LBS sind allgemein aus dem Stand der Technik bekannt. Schematisch dargestellt ist die Lastbruchsicherung als ein über eine Druckwaage geschaltetes Ventil. Hierbei wird der zylinderseitige Druck 26 mit einem stromabwärts liegenden gedrosselten Druck 28 verglichen. Ist die Druckdifferenz nicht zu groß, so wird ein Senken stromabwärts zugelassen. Ist dagegen aufgrund beispielsweise eines Leitungsbruchs die Druckdifferenz zu groß, so wird eine weitere Drossel 30 eingeschaltet, über die stark gedrosselt der Senkvorgang fortgesetzt wird.

Bei der Ausführung in Figur 1 ist für die beiden Masthubzylinder 10 ein Sperrventil 30 vorgesehen. Das Sperrventil 30 ist für einen nicht zu großen Druck in dem Masthubzylinder in die dargestellte Position über eine Feder 32 vorgespannt. In dieser Position ist das Sperrventil 30 geöffnet und der Masthubzylinder 10 wird über beide Senkpfade 36, 38 abgesenkt. Die Senkpfade 36 und 38 sind parallel geschaltet, sodass sich deren Volumenströme addieren und damit die Senkgeschwindigkeit vergrößert.

Liegt an dem Hydraulikzylinder 10 eine zu große Last an, so steigt der Druck an der Steuerleitung 34 und das Sperrventil 30 schaltet in seine sperrende Position. Hierdurch wird der Senkpfad 36 gesperrt und ein Absenken des Masthubzylinders 10 erfolgt ausschließlich über den Senkpfad 38.

In der praktischen Umsetzung ist das Sperrventil 30 derart dimensioniert, dass bei annähender Nennlast dieses sperrt und über dem Senkpfad 38 mit der zugelassenen Senkgeschwindigkeit die Last bzw. der Abschnitt des Hubgerüsts gesenkt wird.

Figur 2 zeigt in einer schematischen Ansicht eine alternative Ausgestaltung der Erfindung. Hierbei sind gleiche Bauteile mit gleichen Bezugszeichen belegt. Auch in dieser Ausgestaltung sind für die beiden Masthubzylinder 10 jeweils zwei Senkpfade 36, 38 vorgesehen. Anders als im ersten Ausführungsbeispiel ist hier ein Umschaltventil 40 vorgesehen, mit dem wahlweise zwischen dem Senkpfad 36 und dem Senkpfad 38 umgeschaltet wird. In der in Fig. 2 dargestellten Position erfolgt der Senkvorgang über den Senkpfad 32. Das Sperrventil 40 befindet sich in seiner durch die Feder 42 vorgespannten Position. Steigt der Druck in dem Masthubzylinder 10, so wird das Sperrventil 40 über die Steuerseite 44 umgeschaltet und der Senkvorgang erfolgt ausschließlich über den Senkpfad 38. Bei einer erfindungsgemäßen Ausgestaltung ist der Senkpfad 38 derart dimensioniert, dass bei Nennlast eine maximal zulässige Senkgeschwindigkeit nicht überschritten wird. Ist dagegen die Last kleiner als Nennlast, so wird auf den anderen Senkpfad 36 umgeschaltet, der beispielsweise einen deutlich größeren Volumenstrom besitzt und damit eine größere Senkgeschwindigkeit zulässt. Beide Senkpfade 36 und 38 besitzen jeweils ihre eigene entsprechend ausgelegte Lastbruchsicherung.

Fig. 3 zeigt eine schematische Ansicht einer Hydraulikanordnung gemäß Figur 1 mit einer praktischen Umsetzung des Sperrventils. In Fig. 3 ist ein Innenraum 46 eines Masthubzylinders gezeigt, der mit zwei Senkpfaden 48, 50 verbunden ist. Beide Senkpfade 48, 50 besitzen jeweils eine schematisch dargestellte Lastbruchsicherung 52. In dem Senkkanal 48 ist ein Ventilschieber 54 angeordnet, der über eine Feder 56 in eine den Senkpfad freigebende Position vorgespannt ist. Steigt der Druck in dem Senkpfad 48, so wird der Ventilschieber 54 gegen die Spannung der Feder 56 verschoben und sperrt somit den Senkpfad 48. In diesem Fall ist nur der Senkpfad 50 in Betrieb, um das Hydraulikfluid über eine angeschlossene Leitung 58 abzuleiten. Die Senkpfade 48 und 50 sind jeweils über Verschlussschrauben 60 verschlossen.

Fig. 4 zeigt in einer schematischen Ansicht ein Umschaltventil, bei dem über einen Ventilschieber 62 zwischen einem ersten Pfad 64 und einem zweiten Pfad 66 umgeschaltet wird. Jeder der Pfade 64 und 66 besitzt eine Lastbruchsicherung 68, 70. Der Ventilschieber 62 ist durch die Feder 72 in eine den Pfad 66 sperrende Position vorgespannt. Steigt der Druck in einer Leitung 63 an, so wird der Ventilschieber 62 entgegen der Federkraft 72 in seine den mit dem Umgebungsdruck bzw. aus dem Senkpfad verbundenen Pfad 65 sperrende Position geschoben, in der der Pfad 66 freigegeben ist. Der Ventilschieber 62 stellt sich in Abhängigkeit von der Druckdifferenz zwischen Senkpfad und Hydraulikzylinder ein. Eine für das Umschalten notwendige Druckdifferenz wird durch die Feder 72 bestimmt.

Fig. 5 zeigt in einer schematischen Ansicht eine Ausgestaltung eines Sperrventils 74. Das Sperrventil 74 besitzt einen Ventilblock 76, in dem zentral ein Ventilschieber 78 angeordnet ist. In einer von dem Masthubzylinder kommenden Leitung 81 tritt das Hydraulikfluid über einen Austrittskanal 80 und eine Lastbruchsicherung 82 über eine Leitung 84 zu dem Hydraulikblock aus. Ein zweiter Senkpfad 86 ist in der dargestellten Position des Ventilschiebers 78 geöffnet, sodass das Hydraulikfluid in diesem zweiten Senkpfad über die Lastbruchsicherung 88 austreten kann. Der Ventilschieber 78 ist über die Feder 92 in seine den Senkpfad 86 öffnende Position vorgespannt. Über eine Drossel 90 liegt der Druck aus dem Senkpfad 80 am Fuß des Ventilschiebers 78 an. Übersteigt dieser Druck einen Mindestgrenzwert, so wird der Ventilschieber 78 gegen die Kraft der Feder 92 in eine den Senkpfad 86 versperrende Position geschoben. Der Ventilblock 76 ist über Verschlussschrauben 94 und 96 verschlossen, wobei die Verschlussschraube 96 eine Durchführung für einen Fortsatz 98 eines Ventilschiebers 78 besitzt. Über den Fortsatz 98 des Ventilschiebers 78 kann die Position des Ventilschiebers 76 von außen kontrolliert und damit seine intakte Funktionsweise geprüft werden.

### Bezugszeichenliste

- 10: Masthubzylinder
- 12: Freihubzylinder
- 14: Ausgangsleitung
- 16, 18: Hydraulikanordnungen
- 20, 22, 24: Senkpfade
- 26: zylinderseitiger Druck
- 28: gedrosselter Druck
- 30: Sperrventil
- 32: Feder / Senkpfad
- 34: Steuerleitung
- 36,38: Senkpfade
- 40: Umschaltventil/Sperrventil
- 42: Feder
- 44: Steuerseite
- 46: Innenraum
- 48,50: Senkpfade
- 52: Lastbruchsicherung
- 54: Ventilschieber
- 56: Feder
- 58: Leitung
- 60: Verschlussschrauben
- 62: Ventilschieber
- 64: erster Pfad
- 66: zweiter Pfad
- 68, 70: Lastbruchsperre
- 72: Feder
- 74: Sperrventil
- 76: Ventilblock
- 78: Ventilschieber
- 80: Austrittskanal
- 81: Leitung
- 82: Lastbruchsicherung
- 84: Leitung
- 86: zweiter Senkpfad
- 88: Lastbruchsicherung
- 90: Drossel
- 92: Feder
- 94, 96: Verschlussschraube
- 98: Fortsatz

## Patentansprüche

1. Flurförderzeug mit mindestens einem hydraulischen Masthubzylinder (10), der mit einem Hydraulikblock über eine Hydraulikanordnung (16, 18) verbunden ist, die eine Senkgeschwindigkeit des Masthubzylinders (10) begrenzt, wobei die Hydraulikanordnung (16, 18) ausgebildet ist, die Senkgeschwindigkeit lastabhängig auf mindestens zwei Maximalwerte zu begrenzen, von denen ein erster Maximalwert für die Senkgeschwindigkeit bei einem ersten vorbestimmten Lastwert und ein zweiter Maximalwert für die Senkgeschwindigkeit bei einem zweiten Lastwert kleiner als der erste Lastwert vorliegt, **dadurch gekennzeichnet, dass** zwischen dem ersten und zweiten Maximalwert mit einer Druckwaage umgeschaltet wird, an der ein Druck anliegt, der von dem Druck in dem Masthubzylinder (10) abhängt.

2. Flurförderzeug nach Anspruch 1, **dadurch gekennzeichnet, dass** der erste vorbestimmte Lastwert der Nennlast entspricht.

3. Flurförderzeug nach Anspruch 1 oder 2, **dadurch gekennzeichnet, dass** der erste Maximalwert kleiner als der zweite Maximalwert ist.

4. Flurförderzeug nach einem der Ansprüche 1 bis 3, **dadurch gekennzeichnet, dass** die Hydraulikanordnung (16, 18) mindestens zwei voneinander getrennte Senkpfade (20, 22) mit jeweils einer Lastbruchsicherung (LBS) (52) aufweist.

5. Flurförderzeug nach Anspruch 4, **dadurch gekennzeichnet, dass** jeder der Senkpfade (20, 22, 24) einen maximalen Volumenstrom (Q) für eine Senkbewegung des Masthubzylinders (10) definiert.

6. Flurförderzeug nach einem der Ansprüche 1 bis 4, **dadurch gekennzeichnet, dass** die Druckwaage ein Sperrventil (30) betätigt, mit dem einer der Senkpfade (Q1) (20, 22, 24) gesperrt oder zu dem anderen Senkpfad (Q2) (48) zugeschaltet wird, so dass bei gesperrtem Senkpfad der erste Maximalwert und bei zugeschaltetem Senkpfad der zweite Maximalwert als Senkgeschwindigkeit für den Masthubzylinder (10) vorliegt.

7. Flurförderzeug nach Anspruch 6, **dadurch gekennzeichnet, dass** das Sperrventil (30) einen Ventilblock (76) mit einem gegen eine Federkraft (56) vorgespannten Ventilschieber (54) aufweist, der ansprechend auf einen Druck in dem ersten Senkpfad (64) gegen seine Federvorspannung in eine den zweiten Senkpfad (66) sperrende Position verschoben wird.

8. Flurförderzeug nach einem der Ansprüche 1 bis 4, **dadurch gekennzeichnet, dass** die Druckwaage ein Umschaltventil (40) betätigt, mit dem zwischen dem erstem Senkpfad (64) und dem zweiten Senkpfad (66) derart umgeschaltet wird, dass entweder der erste Maximalwert bei dem ersten Senkpfad (64) oder der zweite Maximalwert bei dem zweiten Senkpfad (66) auftritt.

9. Flurförderzeug nach Anspruch 8, **dadurch gekennzeichnet, dass** das Umschaltventil (40) einen Ventilblock (76) mit einem gegen eine Federkraft vorgespannten Ventilschieber (54) aufweist, der abhängig von seiner Stellung wahlweise einen der Senkpfade (64, 66) sperrt.

10. Flurförderzeug nach einem der Ansprüche 1 bis 9, **dadurch gekennzeichnet, dass** ein Umschaltlastwert vorgesehen ist, der kleiner oder gleich dem ersten Lastwert ist, bei dessen Überschreiten die Senkgeschwindigkeit auf den ersten Maximalwert umgeschaltet wird.

11. Flurförderzeug nach einem der Ansprüche 1 bis 10, **dadurch gekennzeichnet, dass** für einen Freihubzylinder (12) eine weitere Hydraulikanordnung (18) vorgesehen ist, die die Senkgeschwindigkeit lastabhängig auf mindestens zwei Maximalwerte begrenzt.

## Claims

1. . An industrial truck with at least one hydraulic mast lifting cylinder (10) that is connected to a hydraulic block via a hydraulic assembly (16, 18) that limits a lowering speed of the mast lifting cylinder (10), wherein the hydraulic assembly (16, 18) is designed to limit the lowering speed to at least two maximum values depending on the load, a first maximum value for the lowering speed being provided at a first predetermined load value and a second maximum value for the lowering speed being provided at a second load value that is less than the first load value, **characterized in that** switching takes place between the first and second maximum value by means of a pressure balance to which a pressure that depends on the pressure in the mast lifting cylinder (10) is applied.

2. . The industrial truck according to claim 1, **characterized in that** the first predetermined load value corresponds to the nominal load.

3. . The industrial truck according to claim 1 or 2, **characterized in that** the first maximum value is less than the second maximum value.

4. . The industrial truck according to any one of claims 1 to 3, **characterized in that** the hydraulic assembly (16, 18) comprises at least two separate lowering paths (20, 22) with one load break switch (LBS) (52) each.

5. . The industrial truck according to claim 4, **characterized in that** each of the lowering paths (20, 22, 24) defines a maximum volumetric flow rate (Q) for a lowering movement of the mast lifting cylinder (10).

6. . The industrial truck according to any one of claims 1 to 4, **characterized in that** the pressure balance actuates a shut-off valve (30) by means of which one of the lowering paths (Q1) (20, 22, 24) is blocked or by means of which a switch is made to the other lowering path (Q2) (48), such that the first maximum value is provided in the case of a blocked lowering path and the second maximum value is provided in the case of an activated lowering path as the lowering speed for the mast lifting cylinder (10).

7. . The industrial truck according to claim 6, **characterized in that** the shut-off valve (30) comprises a valve block with a valve spool (54) that is preloaded against a spring force (56) and that is shifted against its spring preload into a position blocking the second lowering path (66) in response to a pressure in the first lowering path (64).

8. . The industrial truck according to any one of claims 1 to 4, **characterized in that** the pressure balance actuates a switching valve (40) by means of which a switch is made between the first lowering path (64) and the second lowering path (66) in such a way that either the first maximum value occurs for the first lowering path (64) or the second maximum value occurs for the second lowering path (66).

9. . The industrial truck according to claim 8, **characterized in that** the switching valve (40) comprises a valve block (76) with a valve spool (54) that is preloaded against a spring force and that selectively blocks one of the lowering paths (64, 66) depending on its position.

10. . The industrial truck according to any one of claims 1 to 9, **characterized in that** a switching load value is provided which is less than or equal to the first load value and, when said switching load value is exceeded, the lowering speed is switched to the first maximum value.

11. . The industrial truck according to any one of claims 1 to 10, **characterized in that** another hydraulic assembly (18) that limits the lowering speed to at least two maximum values depending on the load is provided for a free lift cylinder (12).

## Revendications

1. Chariot de manutention doté d'au moins un cylindre de levage à mât hydraulique (10), lequel est relié à un bloc hydraulique par le biais d'un système hydraulique (16, 18) limitant une vitesse d'abaissement du cylindre de levage à mât (10), dans lequel le système hydraulique (16, 18) est conçu pour limiter la vitesse d'abaissement à au moins deux valeurs maximales en fonction de la charge, parmi lesquelles une première valeur maximale est fixée pour la vitesse d'abaissement avec une première valeur de charge prédéterminée et une deuxième valeur maximale est fixée pour la vitesse d'abaissement avec une deuxième valeur de charge inférieure à la première valeur de charge, **caractérisé en ce qu'**une balance manométrique, à laquelle est appliquée une pression dépendante de la pression dans le cylindre de levage à mât (10), est utilisée pour commuter entre la première et la deuxième valeur maximale.

2. Chariot de manutention selon la revendication 1, **caractérisé en ce que** la première valeur de charge prédéterminée correspond à la charge nominale.

3. Chariot de manutention selon la revendication 1 ou 2, **caractérisé en ce que** la première valeur maximale est inférieure à la deuxième valeur maximale.

4. Chariot de manutention selon l'une des revendications 1 à 3, **caractérisé en ce que** le système hydraulique (16, 18) présente au moins deux voies d'abaissement (20, 22) séparées l'une de l'autre, respectivement dotées d'une sécurité anti-rupture de charge (LBS).

5. Chariot de manutention selon la revendication 4, **caractérisé en ce que** chacune des voies d'abaissement (20, 22) définit un flux volumique maximal (Q) pour un mouvement d'abaissement du cylindre de levage à mât (10).

6. Chariot de manutention selon l'une des revendications 1 à 4, **caractérisé en ce que** la balance manométrique actionne une soupape d'isolement (30) permettant d'isoler l'une des voies d'abaissement (Q1) (20, 22, 24) ou de raccorder celle-ci à l'autre voie d'abaissement (Q2) (48), de manière à utiliser la première valeur maximale lorsqu'une voie d'abaissement est isolée et la deuxième valeur maximale lorsque la voie d'abaissement est raccordée, en tant que vitesse d'abaissement pour le cylindre de levage à mât (10).

7. Chariot de manutention selon la revendication 6, **caractérisé en ce que** la soupape d'isolement (30) présente un bloc de soupape (76) avec un tiroir de soupape (54) précontraint contre une force de ressort (56), lequel est déplacé en réponse à une pression dans la première voie d'abaissement (64) contre sa précontrainte par ressort vers une position isolant la deuxième voie d'abaissement (66).

8. Chariot de manutention selon l'une des revendications 1 à 4, **caractérisé en ce que** la balance manométrique actionne une soupape de commutation (40) permettant de commuter entre la première voie d'abaissement (64) et la deuxième voie d'abaissement (66) de manière à obtenir soit la première valeur maximale pour la première voie d'abaissement (64) soit la deuxième valeur maximale pour la deuxième voie d'abaissement (66).

9. Chariot de manutention selon la revendication 8, **caractérisé en ce que** la soupape de commutation (40) présente un bloc de soupape (76) avec un tiroir de soupape (54) précontraint contre une force de ressort, lequel isole l'une des voies d'abaissement (64, 66) en fonction de sa position.

10. Chariot de manutention selon l'une des revendications 1 à 9, **caractérisé en ce qu'**il est prévu une valeur de charge de commutation, laquelle est inférieure ou égale à la première valeur de charge, au dépassement de laquelle la vitesse d'abaissement est commutée sur la première valeur maximale.

11. Chariot de manutention selon l'une des revendications 1 à 10, **caractérisé en ce qu'**il est prévu un autre système hydraulique (18) pour un cylindre de levage libre (12), lequel limite la vitesse d'abaissement à au moins deux valeurs maximales en fonction de la charge.
